# FASCICULE DE BREVET EUROPEEN

(11) **EP 2 141 556 B1**
(45) Date de publication et mention de la délivrance du brevet: **27.06.2012**
(21) Numéro de dépôt: 08159637.1
(22) Date de dépôt: 03.07.2008
(51) Int. Cl.: G04B 19/247, G04B 19/253

(54) **Mécanisme de quantième pour pièce d'horlogerie**
Jahreskalendermechanismus für Uhrwerk
Calendar mechanism for a timepiece

(43) Date de publication de la demande: 06.01.2010
(73) Titulaire: ETA SA Manufacture Horlogère Suisse, 2540 Grenchen (CH)
(72) Inventeur: Chaignat, Julien, 2525, Le Landeron (CH)
(74) Mandataire: Couillard, Yann Luc Raymond

(56) Documents cités:
- EP-A- 1 536 299
- US-A1- 2005 056 691

## Description

L'invention concerne les pièces d'horlogerie munies d'un mécanisme de quantième. L'invention concerne en particulier des pièces d'horlogerie à grand guichet munies de deux anneaux de quantième superposés.

L'affichage analogique des quantièmes dans les montres à bracelet fait généralement appel à un anneau de quantième muni de 31 secteurs portant les marquages de 1 à 31 pour les différents jours du mois. Une telle montre présente cependant l'inconvénient de ne présenter pour chaque secteur qu'un champ d'une dimension réduite à un 31 ème de la circonférence de l'anneau. Dans une montre bracelet de petit format, la dimension de ce champ est insuffisante pour présenter un affichage de quantième suffisamment lisible.

La demande de brevet EP 1 536 299 décrit un mouvement muni d'un mécanisme de comptage et d'affichage cyclique à guichet pour quantième de montre, fournissant une information de quantième de grand format, sensiblement double de celui du quantième à 31 secteurs. Ce mécanisme comprend un anneau supérieur muni de 16 secteurs, présentant 15 marquages successifs d'un cycle de 31 positions, le 16ème secteur étant un secteur excédentaire présentant une fenêtre ouverte ou transparente. Le mouvement comprend également un anneau inférieur muni de 17 secteurs, présentant les 16 autres marquages successifs du cycle, le 17ème secteur étant un secteur excédentaire. L'anneau supérieur est maintenu immobile alors qu'une commande fait défiler par rotation les marquages successifs de l'anneau inférieur dans la fenêtre ménagée dans l'anneau supérieur. La fenêtre est disposée sous le guichet d'une plaque de recouvrement de la montre. Les marquages de l'anneau inférieur apparaissent ainsi successivement dans le guichet. Ensuite, l'anneau inférieur est maintenu immobile alors qu'une commande fait défiler par rotation les marquages successifs de l'anneau supérieur de sorte que ceux-ci apparaissent successivement dans le guichet, l'anneau supérieur recouvrant les marquages de l'anneau inférieur. Chaque anneau comprend des dentures périphériques faites d'une succession de dents régulièrement espacées, ces dentures périphériques s'étendant selon deux rangs étagés. Les dents des rangs supérieur et inférieur de l'anneau supérieur sont superposées. Les dents des rangs supérieur et inférieur de l'anneau inférieur sont décalées. Un endroit de chacune des dentures des anneaux supérieur et inférieur est dépourvu de dent de sorte que l'anneau supérieur peut ainsi être maintenu en position d'affichage sans être entraîné pour les quantièmes 1 à 16, l'anneau inférieur étant maintenu dans une position d'attente sans être entraîné pour les positions 17 à 31. Pour reprendre leur rotation lors des passages de 31 à 1 et de 16 à 17, les anneaux sont munis de saillies verticales, s'engrenant dans ces positions. Ces saillies sont réalisées dans la périphérie extérieure des anneaux. Deux roues de commande superposées entraînent respectivement les anneaux supérieur et inférieur. Ces roues effectuent un tour complet quotidiennement et sont munies d'un doigt d'actionnement destiné à entraîner une fois par jour une dent d'un anneau inférieur ou supérieur. Un mécanisme de correction permet de modifier l'indication fournie par le mécanisme de quantième.

Un tel mécanisme présente cependant des inconvénients. Chaque anneau présente une structure complexe tridimensionnelle, avec des dentures sur plusieurs niveaux et des butées en saillie par rapport à la surface d'affichage plane de l'anneau. Une telle structure implique un mode de fabrication par moulage de matière plastique, ce qui induit un anneau relativement épais qui grève l'encombrement global du mouvement. Cela induit d'autre part un anneau relativement coûteux qui accroît le prix de revient du mouvement. De plus, l'affichage des quantièmes gagnerait encore à être agrandi.

L'invention vise à résoudre un ou plusieurs de ces inconvénients. L'invention porte ainsi sur mécanisme de quantième pour pièce d'horlogerie comprenant :
- au moins des premier et deuxième anneaux de quantième montés à rotation l'un par rapport à l'autre, ces anneaux ayant une face munie de marquages successifs de quantièmes, le premier anneau de quantième présentant une fenêtre de visualisation ménagée entre deux marquages successifs, le premier anneau de quantième étant superposé au deuxième anneau de quantième, chacun de ces anneaux de quantième présentant des dents réparties à sa périphérie, chaque dent étant associée à un marquage respectif ou à la fenêtre de visualisation ;
- une roue de commande des premier et deuxième anneaux de quantième;
caractérisé en ce que la roue de commande est munie d'un premier et d'un deuxième étages superposés de dentures, chaque étage de denture comprenant une portion munie de dents adjacentes et une portion dépourvue de dents, la portion dépourvue de dents d'un étage étant disposée à l'aplomb de la portion munie de dents de l'autre étage, une dent du premier étage étant superposée à une dent du deuxième étage, les dents des premier et deuxième étages de la roue de commande entraînant respectivement les premier et deuxième anneaux de quantième par leurs dents.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue en perspective des principaux composants d'un mécanisme de quantième selon un mode de réalisation de l'invention ;
- la figure 2 est une vue en perspective d'un anneau de quantième supérieur ;
- la figure 3 est une vue en perspective d'un anneau de quantième inférieur ;
- la figure 4 est une vue en perspective d'une roue de commande, et
- la figure 5 est une vue de côté d'un mécanisme de réduction accouplé à la roue de commande.

L'invention propose un mécanisme de quantième pour une pièce d'horlogerie. Le mécanisme comprend deux anneaux de quantième superposés et munis de marquages successifs de quantième. Ces anneaux de quantième sont montés à rotation l'un par rapport à l'autre. L'anneau supérieur présente une fenêtre ménagée entre deux marquages. Les anneaux présentent des dents d'entraînement, chaque dent étant associée à un marquage ou à une fenêtre. Une roue de commande présente deux étages superposés de dentures. Ces étages sont accouplés en rotation. Chaque étage comprend une portion munie de dents adjacentes et une portion dépourvue de dents. Chaque étage entraîne un anneau de quantième respectif. Les portions munies de dents et les portions dépourvues de dents de la roue de commande sont configurées de sorte que, durant la rotation de la roue de commande, au moins une dent de l'étage supérieur et une dent de l'étage inférieur entraînent simultanément les deux anneaux, et de sorte qu'un seul anneau de quantième est entraîné en rotation simultanément par les autres dents.

La figure 1 représente de façon plus précise un mode de réalisation d'un mécanisme de quantième 1 selon invention. Ce mécanisme est destiné à être monté dans la platine d'une montre non illustrée, typiquement une montre bracelet destinée à afficher le jour du mois. Le mécanisme 1 comprend un anneau de quantième supérieur 2 et un anneau de quantième inférieur 3. L'anneau de quantième supérieur 2 est superposé à l'anneau de quantième inférieur 3. L'anneau de quantième 2 présente seize secteurs répartis régulièrement sur sa circonférence. Les seize secteurs comportent sur la face supérieure de l'anneau 2 des marquages successifs allant de « 17 » à « 31 », ainsi qu'une fenêtre 21 placée entre les marquages « 17 » et « 31 ». La fenêtre 21 présente une dimension suffisante pour permettre de visualiser des marquages présents sur l'anneau de quantième inférieur 3. Par fenêtre, on entend à la fois un composant en matériau transparent à la lumière ou une ouverture traversante ménagée dans l'anneau supérieur 2. L'anneau de quantième 3 présente seize secteurs répartis régulièrement sur sa circonférence. Les seize secteurs comportent sur la face supérieure de l'anneau 3 des marquages successifs allant de « 1 » à « 16 ». La montre présentera typiquement une plaque de recouvrement du mécanisme 1, fixée à la platine du mouvement de la montre. Un guichet sera ménagé dans cette plaque de recouvrement, de façon à afficher des marquages présents sur les anneaux 2 et 3 dans le guichet.

Les figures 2 et 3 représentent plus précisément des détails constitutifs des anneaux 2 et 3. Les anneaux de quantième 2 et 3 présentent respectivement des alésages 25 et 35 dans leur partie médiane. Des dents 22 sont en saillie radialement vers l'intérieur de l'alésage 25 depuis une périphérie intérieure 23 de l'anneau 2. De façon similaire, des dents 32 sont en saillie radialement vers l'intérieur de l'alésage 35 depuis une périphérie intérieure 33 de l'anneau 3. Les dents 22 et 32 sont régulièrement espacées le long des périphéries intérieures 23 et 33 des anneaux de quantième 2 et 3 respectifs. Une dent 22 est associée à chaque marquage 24 ou fenêtre 21 de l'anneau de quantième supérieur 2. De façon similaire, une dent 32 est associée à chaque marquage 34 de l'anneau de quantième inférieur 3.

Le mécanisme 1 comprend de plus une roue de commande 4 pour entraîner les premier et deuxième anneaux 2 et 3. La roue de commande 4 effectue un tour complet en 31 jours. La roue de commande 4 est notamment entraînée en rotation par l'intermédiaire d'un pignon sur la roue des heures 61 et par l'intermédiaire d'engrenages 62 et 63 qui ne seront pas décrits davantage ici.

Comme détaillé plus précisément à la figure 4, la roue de commande 4 présente des premier et deuxième étages de dentures 41 et 42 superposés. Les étages 41 et 42 présentent chacun sur leur périphérie extérieure une portion munie de dents adjacentes successives et une portion dépourvue de dent. Les dents sont réparties régulièrement dans la portion munie de dents et espacées d'un angle de 2π/31.

Sur chacune des dents des étages 41 et 42 a été reportée une référence indiquant lequel des secteurs des anneaux 2 et 3 est commandé par cette dent. Ainsi, l'étage 41 comprend des dents de commande des secteurs « 17 » à « 31 » et de la fenêtre 21. La portion dépourvue de dents s'étend donc entre les dents « fenêtre » et « 17 ». L'étage 42 comprend des dents de commande des secteurs « 1 » à « 16 ». La portion dépourvue de dents s'étend donc entre les dents « 16 » et « 1 ». La portion pourvue de dents d'un étage est placée à l'aplomb de la portion dépourvue de dents de l'autre étage. Ainsi, les dents de l'étage 41 commandant les marquages « 17 » à « 31 » de l'anneau 2 sont disposées à l'aplomb de la portion de l'étage 42 dépourvue de dents. La portion dépourvue de dents de l'étage 41 est placée à l'aplomb des dents de l'étage 42 commandant les marquages « 2 » à « 16 » de l'anneau 3. Par exception, la dent de l'étage 41 qui commande le secteur « 1 » de l'anneau 3 est disposée à l'aplomb de la dent de l'étage 42 qui commande la fenêtre 21 de l'anneau 2.

Les premier et deuxième étages 41 et 42 sont accouplés en rotation, de sorte qu'une simple rotation d'un tour de la roue 4 permet d'entraîner l'un ou l'autre des deux anneaux 2 et 3. Les étages 41 et 42 sont configurés pour entraîner respectivement les anneaux 2 et 3 par leurs portions munies de dents. Des mobiles multiplicateurs 11, 13 permettent notamment de réaliser une liaison cinématique respective entre les étages 41 et 42 et les anneaux 2 et 3. Les mobiles multiplicateurs permettent notamment de garantir que la rotation quotidienne de la roue 4 implique une rotation d'un anneau de quantième d'un quantième au quantième suivant.

Comme illustré à la figure 5, l'étage 41 est accouplé à l'anneau 2 par l'intermédiaire d'un premier engrenage multiplicateur 11, d'un troisième engrenage multiplicateur 13 et de l'engrenage supérieur d'un train d'engrenages correcteur 9. L'engrenage multiplicateur 11 comprend un pignon 112 entraîné par la partie dentée de l'étage 41. L'engrenage multiplicateur 11 comprend par ailleurs une roue 111 fixée au pignon 112. L'engrange multiplicateur 13 comprend un pignon 131 entraîné par la roue 111. L'engrenage multiplicateur 13 comprend de plus une roue 132 fixée au pignon 131 et entraînant l'engrenage supérieur du train d'engrenages correcteur 9.

L'étage 42 est accouplé à l'anneau 3 par l'intermédiaire d'un deuxième engrenage multiplicateur 12, d'un quatrième engrenage multiplicateur 14 et de l'engrenage inférieur du train d'engrenages correcteur 9. L'engrenage multiplicateur 12 comprend un pignon 121 entraîné par la partie dentée de l'étage 42. L'engrenage multiplicateur 12 comprend par ailleurs une roue 122 fixée au pignon 121. L'engrenage multiplicateur 14 comprend un pignon 142 entraîné par la roue 122. L'engrenage multiplicateur 14 comprend de plus une roue 141 fixée au pignon 142 et entraînant l'engrenage inférieur du train d'engrenages correcteur 9.

Comme on peut le voir à l'examen de la figure 5, les premier et deuxième engrenages multiplicateurs 11 et 12 sont montés à rotation autour d'un même axe. Les premier et deuxième engrenages multiplicateurs sont indépendants l'un de l'autre. De façon similaire, les troisième et quatrième engrenages multiplicateurs 13 et 14 sont montés à rotation autour d'un même axe. Les troisième et quatrième engrenages multiplicateurs sont indépendants l'un de l'autre. Du fait que ces couples d'engrenages multiplicateurs sont montés sur des axes communs, le mécanisme 1 obtenu est relativement compact.

Durant la rotation de la roue de commande 4, le fonctionnement du mécanisme 1 est le suivant. On suppose que l'ouverture 21 et le marquage « 1 » sont initialement placés sous le guichet de la plaque de recouvrement. Le premier quantième du mois est donc affiché pour l'utilisateur.

Lors des passages aux quantièmes 2 à 16 commandés par la roue 4 :
- la partie dépourvue de dents de l'étage 41 est en regard du premier mobile 11. La roue 2 n'est donc pas entraînée et la fenêtre 21 reste immobile, placée sous le guichet ;
- les dents de l'étage 42 qui commandent le déplacement des marquages « 2 » à « 16 » vont successivement être en prise avec le mobile 12, et donc entraîner l'anneau 3 par ses dents 32. Ainsi, les quantièmes « 2 » à « 16 » seront successivement affichés dans le guichet à travers la fenêtre 21.

Lors du passage, commandé par la roue 4, du quantième « 16 » marqué sur l'anneau de quantième inférieur 3 au quantième « 17 » marqué sur l'anneau de quantième supérieur 2, puis ultérieurement du quantième « 17 » au quantième « 31 » :
- la partie dépourvue de dents de l'étage 42 est en regard du deuxième mobile 12. L'anneau 3 n'est donc pas entraîné et le marquage « 16 » reste immobile sous le guichet ;
- les dents de l'étage 41 qui commandent le déplacement des marquages « 17 » à « 31 » vont successivement être en prise avec le mobile 11, et donc entraîner l'anneau 2 par ses dents 22. Ainsi, les quantièmes « 17 » à « 31 » seront successivement affichés dans le guichet.

Lors du passage du quantième « 31 » porté par l'anneau supérieur 2 au quantième « 1 » porté par l'anneau inférieur 3, la dent de l'étage 41 qui commande le déplacement de la fenêtre et qui est superposée à la dent de l'étage 42 qui commande le déplacement du marquage « 1 » sont simultanément en prise avec les mobiles 11 et 12 respectivement. L'anneau 2 pivote ainsi pour placer la fenêtre 21 sous le guichet, alors que l'anneau 3 pivote pour placer le marquage « 1 » sous le guichet.

Ainsi, les anneaux 2 et 3 sont uniquement esclaves des dents des étages 41 et 42 respectivement, ce qui permet d'utiliser des dents simples ménagées dans l'épaisseur de l'anneau et réparties régulièrement le long du pourtour intérieur de celui-ci. On notera en particulier qu'il n'y a aucune interaction entre les deux anneaux. Par ailleurs, un seul étage de dents sur chaque anneau est suffisant pour garantir son entraînement. La simplicité de l'entraînement et des formes des anneaux 2 et 3 permet également de les réaliser avec de fines tôles métalliques, ce qui permet de réduire leur épaisseur et donc l'épaisseur du mécanisme de quantième résultant pour une rigidité et une résistance données. Les anneaux de quantième 2 et 3 sont avantageusement plats, de sorte que le mécanisme 1 est compact et sa réalisation simplifiée. Les anneaux 2 et 3 pourront être réalisés par exemple par découpe dans une tôle métallique à l'aide de toute technique appropriée telle qu'étampage, découpage laser, découpage par jet d'eau ou autre. Les dents 22 et 32 présenteront ainsi la même épaisseur que le corps de l'anneau présentant les marquages. Les anneaux 2 et 3 devront être maintenus légèrement écartés l'un de l'autre par exemple par emboutissage de bosses dans l'anneau de quantième inférieur 3.

On peut noter que, selon invention, l'anneau 3 ne nécessite pas de secteur supplémentaire exempt de marquage. Ainsi, la dimension des marquages 34 sur cet anneau 3 est accrue. Par ailleurs, on peut noter que pour un nombre impair de quantièmes (31 dans le cas présent), les anneaux 2 et 3 peuvent présenter un même nombre de dents (16 dans le cas présent). Les processus de fabrication des anneaux 2 et 3 peuvent ainsi être extrêmement proches, ce qui réduit leur prix de revient.

La roue de commande 4 comprend en l'occurrence des tôles métalliques découpées formant les étages de dentures 41 et 42. Un rivet 43 permet notamment d'accoupler les étages 41 et 42 et également de guider la roue de commande en rotation par l'intermédiaire de son orifice médian. Une telle structure est à la fois simple et peu coûteuse à fabriquer.

Bien que l'invention ait été décrite avec des quantièmes correspondant à des jours du mois, l'invention s'applique également à tout autre type de quantième, par exemple les sept jours de la semaine, les semaines de l'année, ou les douze mois de l'année, la roue de commande présentant une portion munie d'un nombre de dents égal à (1+Q)/2, où Q correspond au nombre de quantièmes à afficher

Bien que l'invention ait été décrite avec deux anneaux de quantième, on peut également envisager qu'un plus grand nombre d'anneaux de quantièmes et d'étages de la roue de commande soient mis en oeuvre dans le cadre de l'invention.

## Revendications

1. Mécanisme de quantième (1) pour pièce d'horlogerie comprenant :
- au moins des premier (2) et deuxième (3) anneaux de quantième montés à rotation l'un par rapport à l'autre, ces anneaux ayant une face munie de marquages successifs de quantièmes (24, 34), le premier anneau de quantième (2) présentant une fenêtre de visualisation (21) ménagée entre deux marquages successifs, le premier anneau de quantième (2) étant superposé au deuxième anneau de quantième (3), chacun de ces anneaux de quantième (2, 3) présentant des dents (22, 32) réparties à sa périphérie, chaque dent étant associée à un marquage respectif (24, 34) ou à la fenêtre de visualisation (21) ;
- une roue de commande (4) des premier et deuxième anneaux de quantième (2, 3);
**caractérisé en ce que** la roue de commande (4) est munie d'un premier (41) et d'un deuxième (42) étages superposés de dentures, chaque étage de denture comprenant une portion munie de dents adjacentes et une portion dépourvue de dents, la portion dépourvue de dents d'un étage étant disposée à l'aplomb de la portion munie de dents de l'autre étage, une dent du premier étage (41) étant superposée à une dent du deuxième étage (42), les dents des premier et deuxième étages (41, 42) de la roue de commande (4) entraînant respectivement les premier (2) et deuxième (3) anneaux de quantième par leurs dents (22, 32).

2. Mécanisme de quantième selon la revendication 1, **caractérisé en ce que** les marquages successifs (24, 34) desdits anneaux de quantième (2, 3) sont des références numériques allant de 1 à 31.

3. Mécanisme de quantième selon la revendication 2, **caractérisé en ce que** le premier anneau de quantième (2) présente 15 marquages et **en ce que** le deuxième anneau de quantième (3) présente 16 marquages.

4. Mécanisme de quantième selon l'une quelconque des revendications 2 ou 3, **caractérisé en ce que** la roue de commande (4) est entraînée pour effectuer un tour complet en 31 jours.

5. Mécanisme de quantième selon l'une quelconque des revendications précédentes, **caractérisé en ce que** les anneaux de quantième (2, 3) présentent chacun un alésage (25, 35) dans leur partie centrale et **en ce que** leurs dents (22, 32) sont en saillie vers l'intérieur de cet alésage (25, 35).

6. Mécanisme de quantième selon l'une quelconque des revendications précédentes, **caractérisé en ce que** les anneaux de quantième (2, 3) sont plats.

7. Mécanisme de quantième selon l'une quelconque des revendications 5 ou 6, **caractérisé en ce que** les anneaux de quantième (2, 3) comprennent une tôle découpée présentant un alésage (25, 35), la tôle définissant des dents (22, 32) réparties régulièrement sur le pourtour de l'alésage (25, 35), ces dents (22, 32) étant entraînées par les dents de la roue de commande (4).

8. Mécanisme de quantième selon l'une quelconque des revendications précédentes, **caractérisé en ce qu'**à chaque marquage ou fenêtre porté par les anneaux de quantième (2, 3) correspond une seule dent par laquelle lesdits anneaux de quantième (2, 3) sont entraînés par la roue de commande (4).

9. Mécanisme de quantième selon l'une quelconque des revendications précédentes, **caractérisé en ce que** la roue de commande (4) comprend des première et seconde tôles découpées et solidaires l'une de l'autre, les première et secondes tôles formant lesdits premier (41) et deuxième (42) étages de dentures respectifs.

10. Mécanisme de quantième selon l'une quelconque des revendications précédentes, **caractérisé en ce que** les dents d'un étage de denture de la roue de commande sont régulièrement espacées.

11. Mécanisme de quantième selon l'une quelconque des revendications précédentes, **caractérisé en ce qu'**il comprend des premier (11), deuxième (12), troisième (13) et quatrième (14) mobiles démultiplicateurs, accouplés respectivement entre les premier (41) et deuxième (42) étages de dentures et les premier et deuxième anneaux de quantième (2, 3), chaque mobile comprenant une roue (111, 122, 132, 141 ) et un pignon (112, 121, 132, 142) solidaires et coaxiaux, les roues et les pignons étant montés à rotation autour d'un même axe.

12. Montre comprenant un mécanisme de quantième selon l'une quelconque des revendications précédentes, la montre comprenant :
- une platine guidant en rotation les anneaux du mécanisme de quantième;
- une plaque de recouvrement du mécanisme fixée à la platine, dans laquelle un guichet est ménagé, de façon à permettre l'affichage des marquages des anneaux dans le guichet.

## Claims

1. Date mechanism (1) for a timepiece, including:
- at least first (2) and second (3) date rings, rotatably mounted relative to each other, said rings having one surface provided with successive date markings (24, 34), the first date ring (2) having a display window (21), arranged between two successive markings, the first date ring (2) being superposed on the second date ring (3), each of said two date rings (2, 3) having teeth (22, 32) distributed on the periphery thereof, each tooth being associated with a respective marking (24, 34) or with the display window (21);
- a control wheel (4) for the first and second date rings (2, 3);
**characterized in that** the control wheel (4) is provided with first (41) and second (42) superposed tiers of toothings, each toothing tier including one portion provided with adjacent teeth and one tooth-free portion, the tooth-free portion of one tier being arranged vertical to the toothed portion of the other tier, one tooth of the first tier (41) being superposed on one tooth of the second tier (42), the teeth of the first and second tiers (41, 42) of the control wheel (4) respectively driving the first (2) and second (3) date rings via the teeth (22, 32) thereof.

2. Date mechanism according to claim 1, **characterized in that** the successive markings (24, 34) of said date rings (2, 3) are reference numerals from 1 to 31.

3. Date mechanism according to claim 2, **characterized in that** the first date ring (2) has 15 markings and **in that** the second date ring (3) has 16 markings.

4. Date mechanism according to any of claims 2 or 3, **characterized in that** the control wheel (4) is driven so as to complete one revolution in 31 days.

5. Date mechanism according to any of the preceding claims, **characterized in that** the date rings (2, 3) each have a bore (25, 35) in the central part thereof, and **in that** their teeth (22, 32) project towards the inside of said bore (25, 35).

6. Date mechanism according to any of the preceding claims, **characterized in that** the date rings (2, 3) are flat.

7. Date mechanism according to any of claims 5 or 6, **characterized in that** the date rings (2, 3) include a cut metal sheet with a bore (25, 35), the sheet metal defining teeth (22, 32) regularly distributed over the periphery of the bore (25, 35), said teeth (22, 32) being driven by the teeth of the control wheel (4).

8. Date mechanism according to any of the preceding claims, **characterized in that** a single tooth corresponds to each marking or window carried by the date rings (2, 3), said date rings (2, 3) being driven via said tooth by the control wheel (4).

9. Date mechanism according to any of the preceding claims, **characterized in that** the control wheel (4) includes first and second metal sheets cut and secured to each other, the first and second metal sheets forming said first (41) and second (42) respective tiers of toothings.

10. Date mechanism according to any of the preceding claims, **characterized in that** the teeth of one toothing tier of the control wheel are regularly spaced.

11. Date mechanism according to any of the preceding claims, **characterized in that** it includes first (11), second (12), third (13) and fourth (14) gear reduction wheel sets, respectively coupled between the first (41) and second (42) tiers of toothings and the first and second date rings (2, 3), each wheel set including one wheel (111, 122, 132, 141) and one pinion (112, 121, 132, 142) which are coaxial and secured to each other, the wheels and pinions being rotatably mounted about the same axis.

12. Watch including a date mechanism according to any of the preceding claims, the watch including:
- a bottom plate guiding the date mechanism rings in rotation;
- a plate covering the mechanism secured to the bottom plate, in which an aperture is arranged, so as to display the ring markings in the aperture.

## Patentansprüche

1. Datumsmechanismus (1) für Zeitmessgerät, der umfasst:
- wenigstens einen ersten (2) und einen zweiten (3) Datumsring, die relativ zu einander drehbar montiert sind, wobei diese Ringe eine Fläche besitzen, die mit aufeinander folgenden Datumsmarkierungen (24, 34) versehen sind, wobei der erste Datumsring (2) ein Betrachtungsfenster (21) aufweist, das zwischen zwei aufeinander folgenden Markierungen ausgespart ist, wobei der erste Datumsring (2) dem zweiten Datumsring (3) überlagert ist, wobei jeder dieser Datumsringe (2, 3) Zähne (22, 23) aufweist, die an seinem Umfang verteilt sind, wobei jeder Zahn einer entsprechenden Markierung (24, 34) oder dem Betrachtungsfenster (21) zugeordnet ist;
- ein Steuerrad (4) für den ersten und den zweiten Datumsring (2, 3);
**dadurch gekennzeichnet, dass** das Steuerrad (4) mit einer ersten (41) und einer zweiten (42) Zahnungsstufe, die überlagert sind, versehen ist, wobei jede Zahnungsstufe einen mit benachbarten Zähnen versehenen Abschnitt und einen Abschnitt ohne Zähne aufweist, wobei der Abschnitt ohne Zähne einer Stufe senkrecht auf dem mit Zähnen versehenen Abschnitt der anderen Stufe angeordnet ist, wobei ein Zahn der ersten Stufe (41) einem Zahn der zweiten Stufe (42) überlagert ist, wobei die Zähne der ersten und der zweiten Stufe (41, 42) des Steuerrades (4) den ersten (2) bzw. den zweiten (3) Datumsring mittels ihrer Zähne (22, 32) antreiben.

2. Datumsmechanismus nach Anspruch 1, **dadurch gekennzeichnet, dass** die aufeinander folgenden Markierungen (24, 34) der Datumsringe (2, 3) numerische Bezeichnungen im Bereich von 1 bis 31 sind.

3. Datumsmechanismus nach Anspruch 2, **dadurch gekennzeichnet, dass** der erste Datumsring (2) 15 Markierungen aufweist und dass der zweite Datumsring (3) 16 Markierungen aufweist.

4. Datumsmechanismus nach einem der Ansprüche 2 oder 3, **dadurch gekennzeichnet, dass** das Steuerrad (4) angetrieben wird, um eine vollständige Umdrehung in 31 Tagen auszuführen.

5. Datumsmechanismus nach einem der vorhergehenden Ansprüche, **dadurch gekennzeichnet, dass** die Datumsringe (2, 3) in ihrem Mittelteil jeweils eine Bohrung (25, 35) aufweisen und dass ihre Zähne (22, 32) von dieser Bohrung (25, 35) nach innen vorstehen.

6. Datumsmechanismus nach einem der vorhergehenden Ansprüche, **dadurch gekennzeichnet, dass** die Datumsringe (2, 3) eben sind.

7. Datumsmechanismus nach einem der Ansprüche 5 oder 6, **dadurch gekennzeichnet, dass** die Datumsringe (2, 3) ein ausgestanztes Blech aufweisen, das eine Bohrung (25, 35) aufweist, wobei das Blech Zähne (22, 32) definiert, die am Umfang der Bohrung (25, 35) regelmäßig verteilt sind, wobei diese Zähne (22, 32) durch die Zähne des Steuerrades (4) angetrieben werden.

8. Datumsmechanismus nach einem der vorhergehenden Ansprüche, **dadurch gekennzeichnet, dass** jede Markierung oder das Fenster, die bzw. das von den Datumsringen (2, 3) getragen wird, einem einzigen Zahn entspricht, durch den die Datumsringe (2, 3) durch das Steuerrad (4) angetrieben werden.

9. Datumsmechanismus nach einem der vorhergehenden Ansprüche, **dadurch gekennzeichnet, dass** das Steuerrad (4) ein erstes und ein zweites Blech aufweist, die ausgestanzt sind und miteinander verbunden sind, wobei das erste und das zweite Blech eine erste Stufe (41) bzw. eine zweite Stufe (42) von Zahnungen bilden.

10. Datumsmechanismus nach einem der vorhergehenden Ansprüche, **dadurch gekennzeichnet, dass** die Zähne einer Zahnungsstufe des Steuerrades regelmäßig verteilt sind.

11. Datumsmechanismus nach einem der vorhergehenden Ansprüche, **dadurch gekennzeichnet, dass** er ein erstes (11), ein zweites (12), ein drittes (13) und ein viertes (14) bewegliches Untersetzungselement umfasst, die mit der ersten (41) und mit der zweiten (42) Zahnungsstufe und mit dem ersten und dem zweiten Datumsring (2, 3) gekoppelt sind, wobei jedes bewegliche Element ein Rad (111, 122, 132, 141) und ein Ritzel (112, 121, 132, 142), die miteinander verbunden und koaxial sind, aufweist, wobei die Räder und Ritzel um dieselbe Achse drehbar montiert sind.

12. Uhr, die einen Datumsmechanismus nach einem der vorhergehenden Ansprüche umfasst, wobei die Uhr umfasst:
- eine Platine, die die Datumsmechanismusringe rotatorisch führt;
- eine Platte zum Abdecken des Mechanismus, die an der Platine befestigt ist und in der ein Fenster ausgespart ist, derart, dass die Anzeige der Markierungen der Ringe in dem Fenster möglich ist.
